# EUROPÄISCHE PATENTSCHRIFT

(11) **EP 3 372 749 B1**
(45) Veröffentlichungstag und Bekanntmachung des Hinweises auf die Patenterteilung: **08.04.2020**
(21) Anmeldenummer: 18160761.5
(22) Anmeldetag: 08.03.2018
(51) Int. Cl.: E04F 15/02, E04F 15/10

(54) **BODENDIELENSYSTEM**
FLOORBOARD SYSTEM
SYSTÈME DE PLANCHES DE SOL

(30) Priorität: 10.03.2017 DE 102017105153
(43) Veröffentlichungstag der Anmeldung: 12.09.2018
(73) Patentinhaber: GKT Gummi- und Kunststofftechnik Fürstenwalde GmbH, 15517 Fürstenwalde (DE)
(72) Erfinder: Fiedler, Sven, 15864 Wendisch-Rietz (DE); Bloßé, Robert, 15517 Fürstenwalde (DE)
(74) Vertreter: ETL Wablat & Kollegen Patent- und Rechtsanwaltsgesellschaft mbH

(56) Entgegenhaltungen:
- WO-A1-2015/005860
- WO-A1-2015/170205
- DE-U1- 20 103 048

## Beschreibung

### Anwendungsgebiet und Stand der Technik

Die Erfindung betrifft ein Bodendielensystem mit Bodendielen aus gestaltfestem Werkstoff, die eine Oberseite, eine Unterseite sowie diese umgebende Seiten, nämlich Längs- und Stirnseiten, aufweisen, mit einem Verbindungssystem zum aneinander angrenzenden Anschluss der Bodendielen miteinander, das in Ausnehmungen eingreifende Vorsprünge aufweist, wobei das Verbindungssystem einen Verbinder aus einem flexiblen Werkstoff enthält, der eine über die Unterseite vorstehende Stützfläche zur Abstützung des Bodendielensystems auf einem Untergrund aufweist.

Bodendielen, die man auch Bodenplatten, Bodenpaneele etc. nennen kann, werden als Lauf- und Trittfläche auf einem Untergrund verlegt, der aus einer mehr oder weniger glatten oder rauen Fläche, zum Beispiel einem Estrich, oder einem anderen Unterbau, z.B. aus Balken, bestehen kann. Bei den folgenden Beschreibungen werden die Begriffe horizontal, vertikal, oben, unten etc. auf eine in Gebrauchsposition, also flach auf dem Boden liegende Bodendiele benutzt.

Aus der DE 10 2009 014 603 A1 ist ein Fußbodenbelag bekannt geworden, mit dem jeweils vier quadratische Bodenplatten mittels eines Verbindungselementes verbunden werden, das die Gestalt eines Kreuzes hat, von dessen Armen Noppen hochragen und in Löcher an der Unterseite der Fußbodenplatten eingreifen. Das Kreuz stützt sich mit seiner Unterseite auf dem Untergrund ab. Eine Sicherung gegen Abheben einer Fußbodenplatte gegenüber der anderen bietet das System nicht.

Ähnliche Verbindungselemente beschreiben die DE 10 2011 012 023 A1, DE 4222 936 A1 und DE 10 2010 014 131 A1. Dort sind streifen- oder plattenförmige Verbindungselemente gezeigt, von denen die Noppen nach oben stehen. Teilweise haben sie eine gerippte Profilierung, um sich in den Löchern der Fußbodenplatten zu halten. Ein aufragender Mittelsteg dient zur Abstandshaltung, um eine Abstands-Fuge zwischen den Platten zu bilden. Eine speichenradförmige Ausführung dieser Art zeigt die DE 202 01 654 U1 für die Bodenplatten eines Ausstellungsstandes. Die DE 3902 419 A1 beschreibt aus Altreifen gepresste Platten, bei denen in Vertiefungen Noppen ausgebildet sind, auf die zur Verbindung Ringe aufgeschoben werden können.

Verschiedentlich, beispielsweise aus WO 2015/170205 A1, WO 2015/005860 A1 und DE 201 03 048 U1 sind Kombinationen aus Verbinder und Bodendielen bekannt, wobei ein oder mehrere Verbinder entlang je einer Längsseite zweier benachbarter Bodendielen angeordnet werden und diese über Steckmechanismen miteinander verbinden.

In großem Umfang sind Bodenbeläge auf dem Markt, wie Fertigparkett-oder Laminatböden, deren Verbindung nach dem Nut-Feder-System arbeitet. Vorsprünge an der einen Plattenseite greifen in Vertiefungen an der anderen Plattenseite der Nachbarplatte ein und sind dort entweder durch Einschnappen oder durch Einschwenken zugfest miteinander verbunden.

Ein Beispiel für die Einschnappverbindung ist in der DE 60213161 T2 gezeigt, das Einschwenken zeigt die DE 10 2005 034 094 A1.

Schließlich ist ein Doppel-T-Verbinder bekannt, der in je eine Nut in der Seitenfläche und an der Unterseite der Platten eingreift. Zur Verbindung müssen die beiden Platten unter einem Versatz in Richtung der Fuge zusammengefügt und dann in die richtige Position horizontal in Fugenrichtung verschoben werden.

### Aufgabe und Lösung

Aufgabe der Erfindung ist es, ein Bodendielensystem zu schaffen, das eine Verbindung zwischen den aneinander angrenzenden Bodendielen in allen Richtungen, also horizontal quer und längs zur Fuge, und in vertikaler Richtung schafft, wobei das Verbindungssystem einen Verbinder aufweist, der neben seiner die Bodendielen verbindenden Funktion eine flexible und Unebenheiten ausgleichende Abstützung auf dem Untergrund gestattet und auch an mehreren, unter einem Winkel zueinander verlaufenden Seiten einer Bodendiele einsetzbar ist.

Diese Aufgabe wird gemäß der Erfindung bei einem Bodendielensystem der eingangs erwähnten Art dadurch gelöst, dass zumindest in den Längsseiten Ausnehmungen vorhanden sind, in die Eingreifvorsprünge zur formschlüssigen Sicherung der Vertikalposition der mit einer Fuge aneinander angrenzenden Bodendielen eingreifen. Der flexible Verbinder ist beim Anschluß einer der Bodendielen an die andere Bodendiele vertikal in der Fuge relativ zu wenigsten einer der Bodendielen in eine Eingriffsposition bewegbar, also z.B. kann der Verbinder von der Unterseite her in die Fuge eindrückbar sein oder die anzuschließende Bodendiele kann von oben auf den bereits an der anderen Bodendiele angebrachten und z.B. auf dem Untergrund abgestüzten Verbinder aufgedrückt werden. Die Eingreifvorsprünge sind widerhakenartig wirkend ausgebildet und zur Sicherung der Horizontalposition sind in Querrichtung klammerartig an den Längsseiten angreifende Greifelemente an dem Verbinder vorgesehen.

Die Erfindung enthält ein Verbindungssystem mit einem flexiblen Verbinder, der eine Doppelfunktion hat, nämlich einerseits die Bodendielen formschlüssig nach allen relevanten Freiheitsgraden aneinander zu sichern und andererseits Stützen zu bilden, die sich auf dem Untergrund abstützen, Unebenheiten des Untergrunds ausgleichen können und dafür sorgen, dass die gestaltfesten Bodendielen zwischen den Verbindern eine Bodenfreiheit haben. Zwischen diesen können die Bodendielen freitragend sein. Das System stellt also geringere Anforderungen an den Untergrund und ist dennoch flexibel und leicht zu montieren.

Um eine Verlegung der Bodendielen mit einer Abstands-Fuge zu ermöglichen, können entweder unterschiedlich bemessene Verbinder benutzt werden oder es können an den Bodendielen und/oder den Verbindern bereits alternative Sicherungspositionen vorgesehen sein, die die beiden (oder mehrere) Fugenabstände definieren.

Gemäß der Erfindung weist das Bodendielensystem einen Verbinder auf, der einen flexiblen Körper mit einer Stützfläche an seiner Unterseite, seitlichen, nach oben gerichteten, zum Eingriff an den Längsseiten der Bodendielen vorgesehenen Greifelementen und mit an einem Mittelsteg seitlich vorstehenden Eingreifvorsprüngen hat, die zum Eingriff in die seitlich offenen Ausnehmungen der zu verbindenden Bodendielen ausgebildet sind. Sie sind vorteilhaft durch ihre Flexibilität in der Lage, beim Einnehmen ihrer Endposition sowohl für den Eingriff der Eingreifvorsprünge in die Ausnehmungen als auch für den formschlüssigen Eingriff der Greifelemente zur Sicherung des Zusammenhalts der Bodenplatten zu sorgen, zum Beispiel in Form seitlicher Stege, die von unten an dem Inneren der Längsseiten wie eine Klammer angreifen.

Die Abmessungen der Ausnehmungen in Fugenlängsrichtung in den Längsseiten und die entsprechenden Abmessungen des Verbinders sind aufeinander abgestimmt, so dass auch in dieser Richtung eine formschlüssige Verbindung vorliegt. Es vorteilhaft, dass der Verbinder ein in Fugenlängsrichtung gleiches Profil aufweist, so dass er auch als Abschnitt eines Stangprofils hergestellt werden kann.

Die Eingreifvorsprünge können klinkenartig in die Ausnehmungen an den Seiten einschnappende Elemente am Mittelsteg des Verbinders haben. Dieser Verbinder kann an einer Seite einer Bodendiele von unten her angesetzt werden und danach kann die andere Bodendiele von oben her angesetzt und heruntergedrückt werden, wobei sie den klinkenartig federnden Eingreifvorsprung zurückgedrängt, bis er in die Ausnehmung an dieser Bodendiele einrastet.

Dieses Verbindungssystem mit einem Verbinder, der von unten her in die Fuge zwischen den benachbarten Seiten zweier Bodendielen eindrückbar oder durch eine vertikale Parallelverschiebung parallel zur Fuge in Eingriff zu bringen ist und widerhakenartig wirkende Eingreifvorsprünge aufweist, ist für sich zur Verlegung von Bodendielen vorteilhaft einsetzbar, jedoch auch in Ergänzung und Vervollständigung der in Zeichnung und Beschreibung ebenfalls enthaltenen Ausführungen, bei denen eine Verbindung durch einschwenken erfolgt. Es ist also möglich, diesen Verbinder zum Beispiel zusätzlich zu den im folgenden beschriebenen Einschwenk-Verbindern vorzusehen oder Bodendielen gänzlich mit diesem Verbindertyp zu verbinden, also durch Eindrücken des Verbinders von unten her oder Herunterdrücken der anzuschließenden Bodendiele.

Bei allen diesen Verbindungen entstehen wesentliche Vorteile. Die Bodendielen liegen nicht über ihre ganze Länge und Breite auf dem Untergrund auf, sondern an genau definierten Stellen, nämlich den Stützflächen der Verbinder. Diese können, wenn eine elastische Lagerung und noch bessere Anpassung an den Untergrund gewünscht wird, auch strukturiert oder verrippt sein. Auch eine Herstellung mit unterschiedlicher Elastizität zwischen dem Greifbereich und dem Stützbereich, z.B. durch Mehrkomponentenspritz- oder Strangguss ist möglich. Die Verbinder können auch bei einer Bodendiele sowohl zwischen den Längsseiten als auch an den Stirnseiten eingesetzt werden, also auch im Winkel zueinander verlegten Bodendielen. Bei allen Ausführungen wird die Verbindung zwischen den Bodendielen durch eine Belastung, also Begehen, verstärkt, obwohl auch ohne diese eine gesicherte Verbindung in allen relevanten Freiheitsgraden besteht. Unebenheiten im Untergrund sind für eine ebene Verlegung des Bodendielensystems weniger störend, weil zwischen den Unterseiten und dem Untergrund ein Spalt vorliegt, der auch zur Abfuhr von durchgedrungener Feuchtigkeit oder zur Verlegung von Kabeln etc. dient.

Die Bodendielen werden insbesondere aus Kunststoffspritzguss, beispielsweise aus mit Naturfasern verstärktem und/oder gefülltem Kunststoff, also Faserverbundstoff (NFK), auf der Basis von Polyolefin, Epoxid, Polyester, Phenol- oder Polyamid hergestellt. Für Ihre Steifigkeit und auch zur Schaffung von Kanälen unter ihrer vorzugsweise mit einer rutschfesten Struktur versehenen Oberfläche sind sie in Längs-und Querrichtung verrippt. Damit sind sie so gestaltfest, dass sie auch bei Auflage nur an ihren Endpunkten die gewünschten Belastungen ohne wesentliche Verformung ertragen. Ferner sind sie witterungsbeständig und leicht zu reinigen, also auch besonders für Terrassen und Balkone geeignet. Eine Verlegung kann in unterschiedlichen Mustern erfolgen und, da an allen Seiten zahlreiche Verbindungsmöglichkeiten (Ausnehmungen und/oder Vorsprünge) in relativ kurzen Abständen vorhanden sind, ist es auch möglich, durch Kürzen der Bodendielen den Belag den baulichen Gegebenheiten anzupassen.

### Kurzbeschreibung der Zeichnungen

Ausführungs- und Anwendungsbeispiele sowie deren Alternativen sind in der Zeichnung z.T. schematisch dargestellt und werden im Folgenden näher erläutert. Es zeigen:
- Fig. 1: eine Draufsicht auf eine Bodendiele,
- Fig. 2: eine Unteransicht der Bodendiele,
- Fig. 3: eine Schrägansicht der Bodendiele von unten,
- Fig. 4: eine Perspektive eines Verbinders,
- Fig. 5: eine Draufsicht auf Details zweier Bodendielen vor ihrer Verbindung.
- Fig. 6a: einen Schnitt nach der Linie VI-VI in Fig. 5 beim schrägen Ansetzen einer Bodendiele zur Verbindung mit einer auf dem Untergrund aufliegenden Bodendiele,
- Fig. 6 b: ebenfalls einen Schnitt nach der Linie VI-VI in Fig. 5 nach der Fertigstellung der Verbindung,
- Fig. 7a: und 7b Darstellungen entsprechend Fig. 6a und 6b, jedoch nach der Schnittlinie VII-VII in Fig.5,
- Figuren: 8 bis 10 verschiedene Verlegemuster von Bodendielen in Draufsicht,
- Fig. 11: eine Perspektive eines Details einer Verbindung zwischen Aufnahmevorsprung und Verbinder,
- Fig. 12: eine Perspektive eines Verbinders für eine andere Verbindung Aufnahmevorsprung/Verbinder,
- Fig. 13: eine Darstellung ähnlich Fig. 11 mit dem Verbinder nach Fig. 12,
- Fig. 14: einen Schnitt nach Linie XIV-XIV,
- Fig. 15: eine perspektivische Unteransicht eines Details einer Bodendiele mit einem alternativen Eingreifvorsprung,
- Fig. 16: eine Perspektive eines Verbinders für die Alternative nach Fig. 15,
- Fig. 17: ein Detail des Verbinders nach Fig. 16, an einem Aufnahmevorsprung der Bodendiele angebracht,
- Fig. 18: einen Querschnitt durch einen Verbinder gemäß einer Ausführungsform, die nicht Teil der beanspruchten Erfindung ist,
- Fig. 19: ein Schnitt durch zwei Bodendielen und den Verbinder nach Fig.18 während des Verbindungs-Vorgangs,
- Fig. 20: einen Schnitt entsprechend Fig. 19 nach Fertigstellung der Verbindung,
- Fig. 21: eine geschnittene Schrägansicht eines Details zweier gemäß Fig. 20 verbundener Bodendielen auf die Unterseite gesehen,
- Fig. 22: eine perspektivische Ansicht eines Verbinders für eine fugenlose Verbindung,
- Fig. 23: eine perspektivische Draufsicht auf eine Bodendiele, wie sie in Fig. 19 bis 21 gezeigt ist,
- Fig. 24: einen Schnittdurch zwei mit einem Verbinder nach Fig. 22 verbundene Bodendielen,
- Fig. 25: eine Darstellung entsprechend Fig. 21 einer Verbindung nach Fig. 24,
- Fig. 26: eine Unteransicht eines Verlegemusters unter Verwendung von Verbindern gemäß Fig. 22 und 27 bzw. 32,
- Fig. 27: eine Frontansicht eines Einschnapp-Verbinders für eine "Null-Fugen"-Verbindung,
- Fig. 28: eine perspektivische Ansicht des Verbinders nach Fig. 27,
- Fig. 29: eine Perspektive eines Details des Verbinders nach Fig. 27 und 28 nach vorbereitender Anbringung an einer Bodendiele,
- Fig. 30: eine Schnitt-Darstellung zweier Bodendielen und eines Einschnapp-Verbinders während des Verbindungsvorganges,
- Fig. 31: die Verbindung nach Fig. 30 nach ihrer Fertigstellung,
- Fig. 32: eine Frontansicht eines Verbinders eines erfindungsgemäßen Bodendielensystems für eine Verbindung mit definierter Abstands-Fuge,
- Fig. 33: eine perspektivische Ansicht des Verbinders nach Fig. 32,
- Fig. 34: eine Darstellung entsprechend Fig. 29 mit dem Verbinder nach Fig. 32 und 33,
- Fig. 35: ein Detail einer Verbindung zweier Bodendielen mit dem Verbinder nach Fig. 32 und 33,
- Fig. 36: einen Verbinder zum Zusammenwirken mit einem Eingreifvorsprung nach Fig. 15,
- Fig. 37: einen Querschnitt nach der Linie XXXVII-XXXVII in Fig. 38 durch die Verbindung mit einem Verbinder gemäß Fig. 36 und
- Fig. 38: eine Unteransicht zweier mit dem Verbinder nach Fig. 36 verbundener Bodendielen.

### Beschreibung bevorzugter Ausführungsbeispiele

Fig. 1 zeigt eine Bodendiele 11, die im Spritzgussverfahren aus einem Naturfaser-Verbundwerkstoff (NFK) hergestellt ist. Dazu eignen sich besonders Kunststoffe wie Polyolefine, Epoxid, Polyester, Phenol- oder Polyamid, die mit Naturfasern gefüllt und dadurch auch armiert sind. Die Bodendiele hat eine Oberseite 12, die mit einer rutschfesten Struktur wie strukturierten Längsrippen 13 versehen ist. Sie wird von Seiten oder Seitenwänden, nämlich Längsseiten 14,15 und Stirnseiten 16, begrenzt, die, wie aus Fig. 3 zu erkennen ist, die Bodendiele 11 umgeben. Die Bodendiele hat somit eine flach kastenförmige Gestalt, deren Inneres, also ihre Unterseite, durchgehende Längsrippen 17, 18 hat, von denen die Längsrippen 17 bis auf das gleiche Niveau reichen wie die Seiten 14 bis 16, während jeweils dazwischen niedrigere Längsrippen 18 verlaufen. Auf ihrem Niveau sind Querrippen vorgesehen, die die Bodendiele auch in Querrichtung versteifen. Zwischen den Rippen 17, 18 sind Kanäle 19 gebildet, in denen Kabel, Leitungen etc. verlaufen können. In Verbindung mit dem relativ harten Material entsteht also eine gestaltfeste Bodendiele, die biege- und bruchfest ist und sich trotzdem aus ökologisch vorteilhaftem Material günstig herstellen lässt.

Bei dem in den Figuren 1 bis 14 gezeigten Ausgestaltungen einer Bodendiele haben die Seiten 14, 15, 16 Ausnehmungen 20, hier als Ausschnitte ausgebildet, die zur Unterkante 21 der Seiten hin offen sind. An der Längsseite 14 ragen horizontal Greifelemente 9 in Form von Aufnahmevorsprüngen 22 hervor, die als flache Zungen ausgebildet sind, deren Oberseite auf dem Niveau der Ausschnitt-Oberkanten liegt. Sie haben in der Mitte eine Ausnehmung 23 in Form eines durchgehenden Lochs mit einer Ansenkung 24 an der Oberseite. Dazu passend sind an der gegenüberliegenden Längsseite 15 jeweils komplementäre Greifelemente 9 in Form von zwei Eingreifvorsprüngen 25 vorgesehen, deren Oberseite ebenfalls auf dem Niveau der Ausschnitt-Oberkanten liegt, während ihre Unterseite auf dem Niveau der Seitenunterkanten 21 liegt. Die Aufnahmevorsprünge 22 und die Eingreifvorsprüngen 25 sind jeweils von zwei Ausnehmungen 20 der Längsseiten flankiert. Die Eingreifvorsprünge 25 sind schmaler als die Aufnahmevorsprünge 22. Die Eingreifvorsprünge 25 sind, abgesehen von den Bereichen nahe den Stirnseiten 16, jeweils paarweise so angeordnet, dass sie den Aufnahmevorsprüngen 22 gegenüber liegen, also bei einer Zusammenfügung zweier Bodendielen auf beiden Seiten neben den Aufnahme Vorsprüngen eingreifen können. Es sind jeweils, in Längsrichtung der Bodendiele betrachtet, im Abstand voneinander mehrere Gruppen von jeweils einem paar Paar von Eingreifvorsprüngen 25 mit gegenüberliegendem Aufnahmevorsprung vorgesehen, wobei in der Mitte zwei Gruppen mit geringerem Abstand voneinander vorgesehen sind.

Diese Konstellation ist so, dass bei einem Zusammenfügen zweier Bodendielen jeweils mit einer Längsseite 14 angrenzend an eine Längsseite 15 sich eine Verbindung mit einer Fuge mit theoretisch einer Breite von Null, im folgenden als "Nullfuge" bezeichnet, ergeben würde, bei der die Bodendielen über ihre gesamte Länge auf dem Untergrund aufliegen.

Hierbei könnte, jeweils vor dem Ansetzen der benachbarten Bodendiele, die vorherige über die Ausnehmungen 23 in den Aufnahmevorsprüngen 22 an den Untergrund geschraubt werden. Es ergebe sich eine horizontal in Längsrichtung sowie vertikal gegen Abheben gesicherte Positionierung, allerdings in Querrichtung nur durch das Anschrauben. Außerdem sollte in einem solchen Falle der Untergrund sehr eben sein, weil schon eine geringe Erhöhung, die z.B. in der Mitte einer Bodendiele liegt, eine unstabile Lage hervorrufen würde.

Die folgenden Ausführungsformen ermöglichen es, diese Einschränkungen zu vermeiden. Dazu zeigt Fig. 4 einen Verbinder 30 aus einem flexiblen Material, einem Kunststoffspritzguss-Material mit gummiartigen Eigenschaften, in Form eines plattenförmigen Körpers mit einer eine Stützfläche 31 bildenden Unterseite 31, einer hochragenden, einen Vorsprung 32 zum Eingreifen in die Ausnehmung 23 im Aufnahmevorsprung bildenden Noppe, mit einem ebenfalls nach oben ragenden Stützsteg 33 an einer Längsseite 28, und mit an der gegenüberliegenden Längsseite 37 nach oben ragenden Sicherungsvorsprüngen 34 im Bereich der Ecken, die als später noch erläuterte Sicherungselemente dienen. Zwischen diesen Vorsprüngen 34 ist eine Lücke 35 gebildet. Der Stützsteg 33 hat an seiner Innenseite 39 mittig einen Vorsprung 40, der beim Zusammenfügen von Verbinder und Aufnahmevorsprung 22 in eine Ausnehmung am Fuß des Aufnahmevorsprungs passt und den Verbinder zusätzlich zum Vorsprung 32 (Noppe) gegen Abziehen in Querrichtung sichert. In dem plattenförmigen Körper des Verbinders 30 sind angrenzend an die beiden Querseiten 36 schräge Einführvertiefungen 38 ausgebildet. Wegen der Details der Gestaltung und Bemessung der Verbinder 30 und anderer Elemente des Bodendielensystems wird ausdrücklich auf die Zeichnungen Bezug genommen.

Fig. 5 zeigt ein Detail zweier Bodendielen 11 vor ihrer Verbindung zu einem Bodendielensystem 10 in Draufsicht. An dem von der Längsseite 14 der linken Bodendiele 11 vorspringenden Aufnahmevorsprung 22 ist von der Unterseite her der Verbinder 30 gemäß Fig. 4 angesetzt, wobei sein Vorsprung 34 oder Noppe in die Ausnehmung 23 eingreift und aufgrund seiner Flexibilität den Verbinder 30 an dem Aufnahmevorsprung 22 festlegt. Dazu kann der Kopf der Noppe etwas verdickt und/oder widerhakenartig angeschrägt sein und sich in die Ansenkung 24 einfügen. Der Stützsteg greift dabei hinter die Seitenwand 14. Die Anbringung des Verbinders 30 an den Aufnahmevorsprüngen 22 kann schon werkseitig erfolgen, wobei auch andere Befestigungsmöglichkeiten wie Kleben, Schweißen, 2-Komponenten-Spritzen o.dgl. möglich sind. Die Verbinder 30 können aber auch erst unmittelbar vor dem Zusammenfügen der Bodendielen angebracht werden, wobei der Benutzer je nach den Anforderungen bzw. der Untergrund-Beschaffenheit alle oder einige der Aufnahmevorsprünge mit Verbindern beschicken kann. Außerdem kann er dann wählen, ob er Verbinder für eine Verlegung mit einer Fuge 46 mit einem definierten Abstand zwischen den Seiten der Bodendielen, im folgenden als Abstands-Fuge bezeichnet, oder mit "Nullfuge" verwendet. Das erhöht die Flexibilität und verringert die im Handel vorzuhaltenden Typen.

Die in den Figuren 6a,b und 7a,b dargestellten Schnitte nach den Schnittlinien VI und VII in Fig. 5 zeigen zwei Phasen des Zusammenfügens zweier Bodendielen. Der Aufnahmevorsprung 22 der in Fig. 5 linken Bodendiele ist mit dem Verbinder 30 in der beschriebenen Weise versehen, wobei zu erkennen ist, dass der Vorsprung 32 (Noppe) einen verdickten und etwas widerhakenartig gestalteten Kopf 39 aufweist, der sich in die Ansenkung 34 einfügt und so den Verbinder 30 an dem Aufnahmevorsprung 22 sichert. Die rechte Bodendiele wird unter einem Einführwinkel α so herangeführt, dass, wie aus Fig. 7a zu erkennen ist, der Eingreifvorsprung 25 in den Raum 58 eindringt, den die Ausnehmung 20 und die Einführvertiefung 38 zwischen sich bilden, wenn die rechte Bodendielen in Einführrichtung (Pfeil) an bzw. in die linke Bodendiele hineingeschoben wird. Dabei gleitet der Eingreifvorsprung 25 mit seiner Unterseite über die Sicherungsvorsprünge 34, unterstützt von der Einführschräge 42 (siehe Fig. 4). Die Größe des Einführwinkels α richtet sich nach den Abmessungen der Bodendielen und insbesondere des Verbinders 30, dort hauptsächlich der Höhe der Sicherungsvorsprünge 34 und wird zwischen 10° und 30° betragen. Im vorliegenden Beispiel liegt er bei ca. 20°. Wenn der Eingreifvorsprung 25 bis zum Ende in die Einführvertiefung 38 eingedrungen ist, dann kommt die mit einem Mittelvorsprung 44 versehene Innenkante 43 des Eingreifvorsprunges 25 von der Oberseite des Sicherungsvorsprunges 34 frei und kann vor diesem einrasten (Fig. 7b). Der Mittelvorsprung 44 greift in die Vertiefung 45 ein, die die Einführschräge 42 der Sicherungsvorsprünge mittig unterbricht (siehe auch Fig. 4). Sie sichert auch die Verbindung in Richtung parallel zur Fuge 50, die sich zwischen den beiden Bodendielen 11 bildet. Diese Fuge wird in ihrer Existenz und Größe durch die Abmessungen des Verbinders 30, hauptsächlich durch die Lage des Vorsprungs 32, bestimmt. In den Figuren 6a bis 7b ist eine Abmessung des Verbinders 30 gezeigt, die eine Abstands-Fuge von z.B. 5mm erzeugt, bei einem Versatz des Vorsprung 32 und entsprechender Abmessung des Stützstegs 33 würde eine "Nullfuge" entstehen.

Es ist zu erkennen, dass dieses Verbindungssystem eine Mehrfachfunktion ausübt. Es lagert die Bodendielen in einem Abstand 48 elastisch mit der Stützfläche 31 des flexiblen Verbinders 30 auf dem Untergrund 47 und sichert die Verbindung der Bodendielen 11 sowohl in Querrichtung, als auch in Fugen-Längsrichtung sowie in vertikaler Richtung, also gegen Abheben. Die Verbindung in Querrichtung wird dadurch hergestellt, dass, wie die Figuren 6a und 6b zeigen, der Stützsteg 33 und sein Vorsprung 40 die Innenkante 49 der Seitenwand 14 der linken Bodendiele 11 hintergreifen, während die Innenkante 43 der Seitenwand 15 der rechten Bodendiele 11 von den Sicherheitsvorsprüngen 34 hintergriffen wird. Der Verbinder 30 bildet also eine von unten beide Bodendielen ergreifende flexible Klammer, die zusätzlich durch eine Betriebsbelastung von oben gesichert wird. Auch die Verbindung in vertikaler Richtung ist elastisch, denn der Eingreifvorsprung 25 liegt auf der Innenfläche 51 des flexiblen Verbinders 30 auf.

Die Figuren 8 bis 10 zeigen verschiedene Verlegemuster von Bodendielen 11, und zwar ohne Versatz nebeneinander (Fig. 8), um etwa ein Drittel versetzt (Fig. 9) und winklig zueinander (Fig. 10). Die Anordnung der Aufnahme- und Eingreifvorsprünge 22, 25 erlauben diese und eine große Anzahl anderer Variationen der Verlegung. Die Verbindung der Längsseiten mit den Stirnseiten kann nicht in der beschriebenen Weise durch Einschwenken erfolgen, wenn gleichzeitig eine Verbindung zwischen Längsseiten vorgenommen wird. Verbindungssysteme, die dies ermöglichen, werden aber im Folgenden noch beschrieben.

Fig. 11 zeigt eine Variante der Verbindung zwischen Aufnahmevorsprung 22 und Verbinder 30, bei der die Aufnahmevorsprünge 22 zweigeteilt und innen aufeinander zu so abgeschrägt sind, dass der schwalbenschwanzförmig ausgebildete Vorsprung 32 am Verbinder 30 mit den Aufnahmevorsprüngen eine Schwalbenschwanz-Verbindung bildet.

Die Figuren 12 bis 14 zeigen eine Variante des Verbinders 30, der einen Schuh 52 zur Aufnahme des Aufnahmevorsprungs 22 aufweist, der in diesem Falle kein Loch 23 zu haben braucht. Der Schuh ist als flaches rechteckiges Fach ausgebildet und hat an seiner Oberseite eine Anschlagleiste, die als Abstandhalter 53 zwischen den beiden Längsseiten 14, 15 zur Definition, d.h. der Fugenbreite, der Abstands-Fuge 46 dient. Fig. 12 zeigt den Verbinder in Schrägansicht und Fig. 13 nach seiner Anbringung an einer Bodendiele 11. Fig. 14 zeigt im Schnitt XIV-XIV, das aufgrund der Flexibilität des Verbinders 30 an der Aufnahmevorsprung 22 dieser wie ein Fuß in den Schuh 52 hineingesteckt werden kann, wobei der Stützsteg 33 sozusagen hinter dem Hacken des Aufnahmevorsprungs einrastet und, wie auch bei der Schwalbenschwanz-Ausführung, den Verbinder 30 an der Bodendiele 11 festlegt. Die Seitenvorsprünge 54 am Verbinder 30 zu beiden Seiten des Schuhs 52 dienen, wie auch bei der Schwalbenschwanzausführung, als seitliche Führung des Verbinders an der Bodendiele. Die Verbindung mit der benachbarten Bodendiele 11 geschieht wie insbesondere in den Figuren 6 und 7 gezeigt, wobei zur Vereinfachung hier die Einführvertiefungen 38 nicht dargestellt sind oder wegen der Flexibilität des Verbinders auch entfallen können.

Die Figuren 15 bis 17 zeigen eine Variante, bei der ein Verlegen mit Nullfuge und Abstands-Fuge bereits vorgesehen ist. Bei dieser Ausführung ist die Anbringung des Verbinders 30 am Aufnahmevorsprung 22 so wie anhand der Figuren 4 bis 7 beschrieben. Auch der in Fig. 16 in Schrägansicht gezeigte Verbinder 30 gleicht mit seinen Merkmalen dem nach Fig. 4, jedoch sind im Bereich der Einführvertiefungen 38 drei Nuten oder Einschnitte 55 an deren Grund vorhanden. In sie passen leistenförmige Greifstege 56, die von der Unterseite der Eingreifvorsprüngen 25 nach unten vorstehen. Wenn, wie Fig. 17 zeigt, der Verbinder 30 durch Einschnappen der Noppe 32 mit ihrem Kopf 39 in das Loch 23 und die Ansenkung 24 am Aufnahmevorsprung befestigt ist, der nach den Figuren 1 bis 7 gleicht, dann können der Eingreifvorsprung 25 oder, wie hier nicht dargestellt, zwei paarig nebeneinanderliegende Eingreifvorsprünge in den Raum 58 eingeschwenkt werden. Je nach Verlegewunsch mit Nullfuge oder Abstands-Fuge greifen dabei die Greifstege 56 in die beiden vorderen oder hinteren Nuten ein und bestimmen so den Abstand der beiden Bodendielen voneinander. In diesem Fall ist bei der "Nullfugen"-Version der rückwärtige Sicherungsvorsprung 34 nicht im Eingriff. Hier können mit einer Ausführung des Verbinders 30 verschiedene Verlegeprinzipien bewerkstelligt werden.

Die Figuren 18 bis 22 zeigen eine Ausführungsform des Verbindungssystems, die nicht zur beanspruchten Erfindung gehört. In Fig. 22 ist in Schrägansicht und in Fig. 18 im Schnitt je ein Verbinder 30 für eine "Nullfugen"-Verlegung und eine Verlegung mit Abstands-Fuge gezeigt. Der Verbinder aus flexiblen Material hat ein über seine in Fugenrichtung verlaufende Länge gleichbleibendes Profil, was auch die Herstellung aus einem Strangprofil ermöglicht, und hat einen plattenförmigen Körper 59 mit einer oberen Innenfläche 51 und einer unteren Stützfläche 31. Diese ist im Falle der Fig. 22 gerippt, um an dieser Stelle die Flexibilität und Anpassungsfähigkeit an einen unebenen Untergrund zu erhöhen und auch die Lage der Bodendielen 30 auf dem Untergrund zu verbessern. Die Flexibilität im Bereich der Stützfläche 31, ohne den übrigen Körper zu weich werden zu lassen, könnte auch durch unterschiedliche Materialeigenschaften im Spritz- oder Extrudierverfahren erreicht werden, zum Beispiel durch 2-Komponenten-Spritzen.

Von dem Körper 59 ragen seitlich Sicherungsvorsprünge 34 nach oben, die in ihrer Funktion dem Stützsteg 33 und den Sicherheitsvorsprüngen 34 der Ausführung nach Fig. 4 entsprechen. An einem Mittelsteg 60 sind Greifelemente 9 in Form von seitlich von dem Mittelsteg abstehenden Eingreifvorsprüngen 25a vorgesehen, die an ihrer Unterseite eine Ausrundung 62 aufweisen. Bei Fig. 22 ist die Oberseite der Eingreifvorsprünge 25a eben, so dass der mittlere Teil des Verbinders 30 T-förmig ist. Bei dem Verbinder 30 nach Fig. 18 ragt von der Mitte der beiden seitlich erstreckten Eingreifvorsprünge 25a ein Abstandhalter 53 in Form eines leistenförmigen Vorsprungs nach oben, der aber wesentlich schmaler ist als der Mittelsteg 60.

Fig. 23 zeigt eine Schrägansicht einer Bodendiele 11. Es ist zu erkennen, dass die Bodendielen, die für die Ausführungen nach den Figuren 4 und für die Ausführungen nach Fig. 18 bis 22 vorgesehen sind, keine Greifelemente in Form von Aufnahme- und Eingreifvorsprüngen aufweisen, sondern lediglich Ausnehmungen 20, die in gleichmäßigen Abständen über die Längsseiten 14, 15 und Stirnseiten 16 verteilt vorgesehen sind. Das ist ein großer Vorteil nicht nur für die Herstellung, sondern auch für Lagerung und Montage, da die Bodendielen bei der Verlegung nicht in eine bestimmte Ausrichtung gebracht werden müssen. Die Ausnehmungen 20 (siehe insbesondere auf Fig. 19) sind in den Seiten 14, 15, 16 vorgesehen und bestehen aus horizontal ausgerichteten Einschnitten oder Durchbrüchen (siehe auch Fig. 21). Zwischen ihnen und der Unterkante 21 der Seiten sind diese etwas zurückversetzt, so dass ein Raum 61 für den Mittelsteg 60 entsteht.

Fi g. 19 zeigt nun das Zusammenfügen zweier Bodendielen 11. Obwohl es auch andersherum möglich und sinnvoll wäre, ist hier der Verbinder 30 an der anzulegenden, rechten Bodendiele 11 vor dem Verbinden angebracht worden. Dabei greift ein Eingreifvorsprung 25a in die Ausnehmung 20 an der rechten Bodendiele 11 und der Sicherungsvorsprung 34 auf dieser Seite greift hinter die Seitenwand 15. Der so mit der rechten Bodendiele 11 verbundene Verbinder 30 kann nun mit seinem Eingreifvorsprung 25a in die Ausnehmung 20 der linken Bodendiele 11 geschoben werden, was die Ausrundung 62 ermöglicht. Der leistenförmige Sicherungsvorsprung 34 auf der linken, beim Einführen vorderen Seite des Verbinders gleitet unter der Unterkante 21 der Seitenwand 14 der linken Bodendiele vorwärts, bis sie beim Herunterschwenken in die fluchtende Lage die Innenkante der Seitenwand 14 hintergreift (Fig. 20). Dazu hilft auch eine Ausrundung 63 an der Innenkante der Sicherungsvorsprünge 34.

Fig. 20 und 21 zeigen die fertiggestellte Verbindung mit Abstands-Fuge im Schnitt. Es ist zu erkennen, dass die Eingreifvorsprünge 25a die Bodendielen 11 gegen vertikale Verschiebungen aneinander sichern, während die Sicherungsvorsprünge 34 die Bodendielen 11 nach Art einer Klammer gegen Auseinanderziehen zusammenhalten. Der Abstandhalter 53 an der Oberseite des kreuzförmigen Mittelteils des Verbinders 30 garantiert eine gleichmäßige Abmessung der Abstands-Fuge 46. Wie Fig. 21 zeigt, könnten die Verbinder an jeder der zahlreichen Ausnehmungen 20 eingesetzt werden, dies ist jedoch nicht notwendig. Es ist zu erkennen, dass auch hier eine Belastung des Bodendielensystems die Verbindung zusätzlich verstärkt und sichert sowie eine gewisse Flexibilität sicherstellt, indem der Körper 59 des Verbinders 30 zwischen den Bodendielen und dem Untergrund 47 ausgleichend und leicht flexibel, damit auch schalldämmend ist.

Die Figuren 24 und 25 zeigen die den Figuren 20 und 21 entsprechenden Darstellungen für die Ausführung "Nullfuge". Die Winkelanordnung von Fig. 26 ist auch mit Verbindern 30 auf allen möglichen Verbindungsstellen, sprich Ausnehmungen 20 der Bodendielen 11, gezeigt, was sicher nur in Ausnahmefällen nötig oder zweckmäßig ist. Wie vorher schon bei Fig. 10 erwähnt, können die Verbindungen durch Einschwenken bei derartigen Über-Eckverbindungen nur dann durchgeführt werden, wenn dies um eine Schwenkachse geschieht.

Die Figuren 27 bis 35 zeigen eine Alternative zur Ausgestaltung eines Verbindungsystems, bei dem die beiden zu verbindenden Bodendielen 11 ohne Einschwenken über den Verbinder 30 sicher aneinander gekoppelt werden können. Fig. 27 zeigt im Querschnitt und Fig. 28 in Schrägansicht den Verbinder für eine "Nullfugen"-Verbindung, der einen plattenförmigen Körper 59 mit einer Stützfläche 31 an seiner Unterseite aufweist. An beiden Seiten des Körpers ragenden Sicherungsvorsprünge 34 hoch auf, die an ihrer Innenkante mit einer Ausrundung 63 versehen sind. Der Verbinder 30 ist auch aus flexiblem Material und hat ein über seine in Fugenrichtung verlaufende Länge gleichbleibendes Profil, was auch die Herstellung aus einem Strangprofil ermöglicht. Ein Mittelsteg 60 ragt von der Innenfläche 51 des Körpers 59 nach oben. Daran schließt sich ein schmalerer Stegbereich 71 an, an deren Spitze sich Eingreifvorsprünge 25b anschließen, die den oberen Teil des Mittelstegs eine pfeilartige Gestalt geben. Die Eingreifvorsprünge sind widerhakenartig schräg nach unten gerichtete elastische Klinken, die sich unter Druck von oben an den Mittelsteg in dem schmaleren Stegbereich 71, der dort Vertiefungen 70 bildet, anlegen oder zumindest annähern können.

Fig. 29 zeigt die Anbringung des Verbinders 30 an einer Bodendiele 11, wie sie in Fig. 23 dargestellt ist, d.h. mit Ausnehmungen 20 in den Seiten, die als in die Seitenwand eingreifende Schlitze von einer zur Länge der Verbinder passenden Längsabmessung und mit einem zurückgesetzten, einen Raum für den Mittelsteg 60 schaffenden Abschnitt 73. Ein Verbinder 30 ist in eine solche Ausnehmung eingesetzt, wobei, wie auch Fig. 30 zeigt, der Sicherungsvorsprung 34 hinter die Innenkante 49 der Seitenwand 15 greift und einer der Eingreifvorsprüngen 25b mit seinem vorderen, also unteren Ende auf der unteren Fläche 74 der Ausnehmung 20 aufliegt. Auf diese Weise kann die in Fig. 30 linke Bodendiele 11 vorbereitet sein (Fig. 29). Diese Vorbereitung ist leicht vom Verleger vorzunehmen, bedarf also keiner Maßnahmen bei Herstellung und Vertrieb.

Fig. 30 zeigt den Vorgang der Verbindung. Die rechte Bodendiele 11 wird in gleicher Ausrichtung, wie die bereits über den Verbinder 30 und seine Stützfläche 31 auf dem Untergrund 47 abgestützte linke Bodendiele 11, also horizontal von oben her eingeschoben, also in Richtung des Pfeils 75. Dabei dringt die mit einer Abrundung 65 versehene untere Außenkante der Seitenwand in den Spalt 67 zwischen dem Sicherungsvorsprünge 34 und den Eingreifvorsprung 25b ein und drängt diesen zurück, wobei er sich in die Vertiefung 70 hineinlegen kann. Dadurch, dass der Sicherungsvorsprung 34 bereits hinter die Innenkante 49 der Seitenwand greift, wird die rechte Bodendiele in ihrer Seitwärts-Position gehalten und kann nicht durch den vom Eingreifvorsprung 25b ausgeübten Seitwärts-Druck nach rechts zurückgedrängt werden. Dafür ist es wichtig, dass die Sicherungsvorsprünge 34 so hoch ragen, dass der unterhalb der Ausnehmung liegende Abschnitt 76 der Bodendiele 11 schon in den Spalt 67 eingedrungen ist, bevor der Abschnitt 76 den Eingreifvorsprung 25b erreicht. Wenn der unterhalb der Ausnehmung liegende Abschnitt 76 mit seiner oberen Kante, nämlich der unteren Fläche 74 der Ausnehmung 20, das äußere Ende des Eingreifvorsprungs 25b passiert hat, schnappt dieser aufgrund seiner Flexibilität wieder zurück und legt sich auf die Fläche 74. Bei der vorher beschriebenen, nicht dargestellten Alternativausführung mit Eingreifvorsprüngen, die als massives Dreieck ausgebildet sind, wird neben einer elastischen Kompression der Eingreifvorsprünge dabei die gesamte Einheit beider Eingreifvorsprünge elastisch etwas nach links und eventuell der Sicherungsvorsprung 34 etwas nach rechts gebogen werden, so dass der unterhalb der Ausnehmung 20 liegende Abschnitt 76 der Seitenwand in den zwischen Innenfläche 51, Sicherungsvorsprung 34, Mittelsteg 60 und Eingreifvorsprung 25b gebildeten Raum eindringt und dort gesichert verbleibt, wie auch bei in Fig. 30 dargestellten Version. Dieser Einsatzvorgang ist der gleiche, wie er vorher bei der Anbringung des Verbinders 30 an der linken Bodendielen durchgeführt wurde, dort durch Eindrücken des Verbinders 30 in den Spalt 67 von unten her. Die fertiggestellte Verbindung, hier mit "Nullfuge", ist in Fig. 31 dargestellt.

Es ist zu erkennen, dass hier ein Verbindungssystem geschaffen wurde, das einfach nur mit schlitzförmigen Ausnehmungen in den Seiten vorgesehenen Bodendielen 11 über flexible, von unten her in die Fuge eindrückbare Verbinder 30 eine sichere Verbindung schafft. Der Verbinder hat eine Klammer, die beide Seitenwände hintergreift und einen in die Fuge zwischen den Bodendielen von unten her einschiebbaren Schaft mit den Eingreifvorsprüngen, die in Ausnehmungen an den Seitenwänden der Bodendielen eindringen und sich dort festhalten.

Die Figuren 32 bis 35 zeigen eine erfindungsgemäße Ausführung einer definierten Abstands-Fuge 46. Bei im übrigen gleicher Ausbildung und Funktion ist hier der mittlere Steg 60 oder Schaft ebenfalls nicht den pfeilartig oder widerhakenartigen ausragenden Eingreifvorsprüngen 25b versehen und über diese hinaus mit eine als Abstandhalter 53 dienenden oberen Verlängerung, deren Dicke die Fugenbreite bestimmt. Im Übrigen sind die einzelnen Merkmale und die Verbindungsfunktion gleich wie anhand der Fig. 27 bis 31 beschrieben.

Die Figuren 36 bis 38 zeigen eine vereinfachte Ausführung der in den Figuren 15 bis 17 dargestellten Verbindung. Aus Fig. 36 ist zu erkennen, dass der Verbinder 30 einen nicht schräg zu Einführvertiefungen vertieften, sondern im wesentlichen ebenen Körper 59 aufweist, in dessen ebene Innenfläche 51 die drei Nuten 55 eingeformt sind. Der Stützsteg 33 und die Sicherungsvorsprünge 34 sind als durchgehende Stege ausgebildet. Fig. 37 und 38 zeigen im Querschnitt und in einer Unteransicht die Verbindung zweier Bodendielen mit dem Verbinder 30 nach Fig. 36. Die Bodendielen weisen einen Aufnahmevorsprung 22 auf, wie er in Fig. 17 gezeigt ist und einen Eingreifvorsprung 25 mit zwei Greifstegen 56 wie in Fig. 15 dargestellt. Fig. 37 zeigt die Verbindung mit "Nullfuge" in einem Schnitt nach der Linie XXXVII in Fig. 38. Die Greifstege 56 greifen in diesem Fall in die dem Stützsteg 33 näheren Nuten 51 ein. Man könnte sie auch in die beiden davon weiter entfernten Nuten einsetzen und würde damit eine Verbindung mit Abstands-Fuge schaffen. Bei Anordnung weiterer Nuten oder Weglassung eines der Greifstege könnten außer der Nullfuge auch unterschiedliche Fugenbreiten von Abstandsfugen erreicht werden. Das Einführen des Eingreifvorsprungs 25 wird durch die Flexibilität des Verbinders 30 möglich.

Fig. 38 zeigt den Verbinder 30 in Transparentansicht. Dabei ist zu erkennen, dass hier nur ein Eingreifvorsprung 25 Verwendung findet, was die Flexibilität der Systemanordnung weiter erhöht.

**Bezugszeichenliste**

| Einführwinkel | α |
|---|---|
| Unterseite | 8 |
| Bodendielensystem | 10 |
| Bodendiele | 11 |
| Oberseite | 12 |
| Längsrippen | 13 |
| Längsseiten | 14, 15 |
| Stirnseiten | 16 |
| Längsrippen | 17, 18 |
| Querrippen | 18a |
| Kanäle | 19 |
| Ausnehmungen | 20 |
| Unterkante | 21 |
| Aufnahmevorsprünge | 22 |
| Ausnehmung (Loch) | 23 |
| Ansenkung | 24 |
| Eingreifvorsprünge | 25, 25a, 25b |
| Längsseite | 28 |
| Verbinder | 30 |
| Stützfläche | 31 |
| Vorsprung (Noppe) | 32 |
| Stützsteg | 33 |
| Lücke | 35 |
| Querseiten | 36 |
| Längsseite | 37 |
| Einführvertiefungen | 38 |
| Kopf von 32 | 39 |
| Einführschräge | 42 |
| Innenkante | 43 |
| Mittelvorsprung | 44 |
| Vertiefung | 45 |
| Fuge | 46 |
| Untergrund | 47 |
| Abstand | 48 |
| Innenkante | 49 |
| Innenfläche | 51 |
| Schuh | 52 |
| Abstandhalter | 53 |
| Seitenvorsprünge | 54 |
| Einschnitte | 55 |
| Greifstege | 56 |
| Raum | 58 |
| Körper | 59 |
| Mittelsteg | 60 |
| Raum | 61 |
| Abrundung | 62 |
| Ausrundung | 63 |
| Abrundung | 65 |
| Spalt | 67 |
| Vertiefungen | 70 |
| Stegbereich | 71 |
| Abschnitt | 73 |
| Fläche | 74 |
| Pfeil | 75 |
| Abschnitt | 76 |

## Patentansprüche

1. Bodendielensystem (10) mit Bodendielen (11) aus gestaltfestem Werkstoff, die eine Oberseite (12), eine Unterseite (8) sowie diese umgebende Seiten, nämlich Längs-und Stirnseiten (14, 15; 16), aufweisen,
mit einem Verbindungssystem zum aneinander angrenzenden Anschluss der Bodendielen (11) miteinander, das in Ausnehmungen (20) in den Längsseiten der Bodendielen (11) eingreifende Vorsprünge aufweist,
wobei das Verbindungssystem einen Verbinder (30) aus einem flexiblen Werkstoff enthält, der eine im verlegten Zustande des Bodendielensystems über die Unterseite (8) der Bodendielen (11) vorstehende Stützfläche (31) zur flexiblen Abstützung des Bodendielensystems auf einem Untergrund (47) aufweist, wobei
in die Ausnehmungen (20) der Bodendielen (11) Eingreifvorsprünge (25b) des Verbinders (30) zur formschlüssigen Sicherung der Vertikalposition der mit einer Fuge (46) aneinander angrenzenden Bodendielen (11) eingreifen,
der flexible Verbinder (30) beim Anschluss einer der Bodendielen (11) an die andere Bodendiele vertikal in der Fuge (46) relativ zu wenigsten einer der Bodendielen in eine Eingriffsposition bewegbar ist, wobei
die Eingreifvorsprünge (25b) widerhakenartig wirkend ausgebildet sind und zur Sicherung der Horizontalposition in Querrichtung klammerartig an den Längsseiten (14, 15) der Bodendielen (11) angreifende Greifelemente (34) an dem Verbinder (30) vorgesehen sind, und wobei
der Verbinder (30) einen flexiblen Körper mit der Stützfläche (31) an seiner Unterseite (8), den seitlichen, nach oben gerichteten, zum Eingriff an den Längsseiten der Bodendielen vorgesehenen Greifelementen ( 34) und mit an einem Mittelsteg (60) seitlich angeordneten Eingreifvorsprüngen (25b) aufweist, die zum Eingriff in die seitlich offenen Ausnehmungen (20) der zu verbindenden Bodendielen (11) ausgebildet sind,
**dadurch gekennzeichnet, dass** der Verbinder (30) oberhalb der Eingreifvorsprünge (25b) am Mittelsteg (60) als Abstandselement (53) eine Verlängerung des Mittelstegs aufweist.

2. Bodendielensystem nach Anspruch 1, **dadurch gekennzeichnet, dass** das Abstandselement (53) des Verbinders eine Verlegung der Bodendielen (11) mit einer Fuge (46) mit Abstand zwischen den Seiten der Bodendielen (11) ermöglicht.

3. Bodendielensystem nach einem der vorhergehenden Ansprüche, **dadurch gekennzeichnet, dass** der Verbinder (30) ein Profil, vorzugsweise ein StrangprofilAbschnitt, mit einem Querschnitt ist, das eine Bodenfläche mit der Stützfläche (31) an der Unterseite (8), den Greifelementen (34) als aufwärts gerichteten Stegen an beiden Seiten und dem T-, kreuz- oder pfeilförmig geformten Mittelsteg (60) mit den Eingreifvorsprüngen (25b) aufweist.

4. Bodendielensystem nach einem der Ansprüche 1 bis 3, **dadurch gekennzeichnet, dass** die Seiten der Bodendielen zwischen den Ausnehmungen (20) und der Unterseite jeweils eine Vertiefung (73) zur Aufnahme des Mittelstegs (60) aufweisen.

5. Bodendielensystem nach einem der vorhergehenden Ansprüche, **dadurch gekennzeichnet, dass** die Eingreifvorsprünge (25b) klinkenartig in die Ausnehmungen (20) an den Seiten einschnappende Elemente an dem Mittelsteg (60) des Verbinders (30) sind.

6. Bodendielensystem nach einem der vorhergehenden Ansprüche, **dadurch gekennzeichnet, dass** wenigstens eine Seite (14, 15, 16) einer Bodendiele (11) unter Zurückdrängung eines Eingreifvorsprungs (25b) in einen Spalt (67) zwischen diesem und einem Greifelement (34) des Verbinders (30) eingreift.

## Claims

1. A floorboard system (10) having floorboards (11) which consist of dimensionally stable material and have an upper face (12), a lower face (8) and sides surrounding them, specifically long sides and end sides (14, 15; 16),
having a connection system for connecting floorboards (11) to one another such that they are adjacent to one another, said connection system having protrusions which engage in recesses (20) in the long sides of the floorboards (11),
the connection system containing a connector (30) which consists of a flexible material and has a supporting surface (31) which protrudes from the lower face (8) of the floorboards (11) when the floorboard system is in the laid state, for flexible support of the floorboard system on a substrate (47),
engagement protrusions (25b) of the connector (30) engaging in the recesses (20) of the floorboards (11) for interlockingly securing the vertical position of the floorboards (11) which are adjacent to one another with a joint (46),
the flexible connector (30) being vertically movable in the joint (46) relative to at least one of the floorboards into an engagement position when one of the floorboards (11) is connected to the other floorboard,
the engagement protrusions (25b) being designed to act in a barb-like manner, and
gripping elements (34) which act in a clamp-like manner on the long sides (14, 15) of the floorboards (11) being provided on the connector (30) to secure the horizontal position in the transverse direction, and
the connector (30) having a flexible body with the supporting surface (31) on its lower face (8), with the lateral, upwardly facing gripping elements (34) provided for engagement on the long sides of the floorboards and with engagement protrusions (25b) which are arranged laterally on a central connecting piece (60) and are designed to engage in the laterally open recesses (20) of the floorboards (11) to be connected,
**characterised in that**
the connector (30) has an extension of the central connecting piece (60) as a spacer element (53) above the engagement protrusions (25b) on the central connecting piece.

2. The floorboard system according to Claim 1, **characterised in that** the spacer element (53) of the connector allows the floorboards (11) to be laid with a joint (46) with spacing between the sides of the floorboards (11).

3. The floorboard system according to any one of the preceding claims, **characterised in that** the connector (30) is a profile, preferably an extruded profile section, with a cross-section which has a base surface with the supporting surface (31) on the lower face (8), with the gripping elements (34) as upwardly facing ridges on both sides, and with the T-shaped, cross-shaped or arrow-shaped central connecting piece (60) with the engagement protrusions (25b).

4. The floorboard system according to any one of Claims 1 to 3, **characterised in that** the sides of the floorboards each have a depression (73) between the recesses (20) and the lower face, for receiving the central connecting piece (60).

5. The floorboard system according to any one of the preceding claims, **characterised in that** the engagement protrusions (25b) are elements on the central connecting piece (60) of the connector (30) which snap in a latch-like manner into the recesses (20) in the sides.

6. The floorboard system according to any one of the preceding claims, **characterised in that** at least one side (14, 15, 16) of a floorboard (11) engages, pushing back an engagement protrusion (25b), in a gap (67) between said engagement protrusion and a gripping element (34) of the connector (30).

## Revendications

1. Système de planches de sol (10) avec des planches de sol (11) constituées d'un matériau rigide, présentant une face supérieure (12), une face inférieure (8) ainsi que des côtés entourant celles-ci, notamment des côtés longitudinaux et frontaux (14, 15 ; 16),
avec un système d'assemblage pour l'assemblage des planches de sol (11) adjacentes entre elles, lequel présente des saillies s'engageant dans des évidements (20) dans les côtés longitudinaux des planches de sol (11),
dans lequel le système d'assemblage contient un connecteur (30) constitué d'une matière flexible, lequel présente une surface d'appui (31) faisant saillie au-delà de la face inférieure (8) des planches de sol (11) dans l'état posé du système de planches de sol, pour l'appui flexible du système de planches de sol sur une base (47), dans lequel
des saillies d'engagement (25b) du connecteur (30) s'engagent dans les évidements (20) des planches de sol (11) pour assurer par complémentarité de forme la position verticale des planches de sol (11) adjacentes les unes aux autres avec un joint (46),
le connecteur flexible (30) peut être placé dans une position d'engagement de façon verticale dans le joint (46) par rapport à l'une au moins des planches de sol pendant la connexion de l'une des planches de sol (11) à l'autre planche de sol, dans lequel
les saillies d'engagement (25b) sont conçues de manière à agir comme des barbillons, et
pour assurer la position horizontale, il est prévu des éléments de prise (34) sur le connecteur (30), lesquels s'appliquent comme des agrafes dans le sens transversal sur les côtés longitudinaux (14, 15) des planches de sol (11), et dans lequel
le connecteur (30) présente un corps flexible avec la surface d'appui (31) au niveau de sa face inférieure (8), les éléments de prise (34) latéraux orientés vers le haut, prévus pour s'engager dans les côtés longitudinaux des planches de sol, et avec des saillies d'engagement (25b) disposées latéralement sur une entretoise centrale (60), lesquelles sont conçues pour s'engager dans les évidements (20) ouverts latéralement des planches de sol (11) à assembler,
**caractérisé en ce que**
le connecteur (30) présente un prolongement de l'entretoise centrale en tant qu'élément d'espacement (53) au-dessus des saillies d'engagement (25b) sur l'entretoise centrale (60).

2. Système de planches de sol selon la revendication 1, **caractérisé en ce que** l'élément d'espacement (53) du connecteur permet de poser les planches de sol (11) avec un joint (46) avec un espacement entre les côtés des planches de sol (11).

3. Système de planches de sol selon l'une des revendications précédentes, **caractérisé en ce que** le connecteur (30) est un profilé, de préférence une section de profilé extrudé, avec une section transversale, lequel présente une surface de sol avec la surface d'appui (31) au niveau de la face inférieure (8), les éléments de prise (34) comme entretoises orientées vers le haut sur les deux côtés et l'entretoise centrale (60) en forme de T, de croix ou de flèche, avec les saillies d'engagement (25b).

4. Système de planches de sol selon l'une des revendications 1 à 3, **caractérisé en ce que** les côtés des planches de sol entre les évidements (20) et la face inférieure présentent respectivement un renfoncement (73) destiné à recevoir l'entretoise centrale (60).

5. Système de planches de sol selon l'une des revendications précédentes, **caractérisé en ce que** les saillies d'engagement (25b) sont des éléments sur l'entretoise centrale (60) du connecteur (30), lesquels s'encliquètent comme des cliquets dans les évidements (20) sur les côtés.

6. Système de planches de sol selon l'une des revendications précédentes, **caractérisé en ce qu'**au moins un côté (14, 15, 16) d'une planche de sol (11) s'engage, de par le recul d'une saillie d'engagement (25b), dans une fente (67) entre celle-ci et un élément de prise (34) du connecteur (30).
